# EUROPÄISCHE PATENTSCHRIFT

(11) **EP 4 370 219 B1**
(45) Veröffentlichungstag und Bekanntmachung des Hinweises auf die Patenterteilung: **04.03.2026**
(21) Anmeldenummer: 22744760.4
(22) Anmeldetag: 15.07.2022
(51) Int. Cl.: A63C 1/30, A63C 1/32

(54) **SCHLITTSCHUH-KUFE**
ICE SKATE BALDE
LAME DE PATIN À GLACE

(30) Priorität: 16.07.2021 CH 0700722021; 04.11.2021 CH 0705052021
(43) Veröffentlichungstag der Anmeldung: 22.05.2024
(73) Patentinhaber: Green Hockey AG, 7001 Chur (CH)
(72) Erfinder: SIGNORELL, Riccardo, 8032 Zürich (CH)
(74) Vertreter: Rentsch Partner AG
(86) Internationale Anmeldenummer: PCT/EP2022/069963
(87) Internationale Veröffentlichungsnummer: WO 2023/285698

(56) Entgegenhaltungen:
- US-A1- 2010 176 564
- US-A1- 2013 093 150
- US-B2- 6 761 363

## Beschreibung

### Technisches Gebiet

Die vorliegende Erfindung betrifft das Gebiet Schlittschuh-Kufen zur Verwendung im Eissport.

### Stand der Technik

Im Eissport waren die Entwicklungsarbeiten bzw. die Produktverbesserung in den letzten Jahren durch eine konservative Haltung geprägt und es wurden bei der Produktion der Ausrüstung fast ausschliesslich etablierte Technologien und Bauweisen für die Sportgeräte (Helme, Schuhe, Sticks, Kufen) verwendet. Somit hat sich die Ausrüstung im Eissport in den letzten 20 Jahren kaum verändert. Dies führte dazu, dass sich moderne Schlittschuhe noch immer durch ein relativ hohes Gewicht auszeichnen.

Moderne Schlittschuhe bestehen grundsätzlich aus einem Schuh, einem Kufenhalter und einer Kufe, welche jeweils an den Kufenhalter form- oder kraftschlüssig angebracht wird. Eine abnehmbare Kufe ist oftmals erwünscht, um einen schnellen Austausch der Kufe bei Beschädigung oder durch Abnutzung während des Gebrauchs zu gewährleisten sowie ein einfaches Schleifen der Kufe zu ermöglichen. Ein signifikanter Gewichtstreiber und somit ein Nachteil ist dabei jedoch die relativ schwere Stahlkufe in Kombination mit ihrem Kufenhalter.

Im Stand der Technik ist eine Vielzahl von abnehmbaren und somit auswechselbaren Schlittschuh-Kufen bekannt. Typischerweise bestehen solche abnehmbaren Kufen aus gestanztem Stahl. Um das Gesamtgewicht von Schlittschuhen zu verringern, versuchen verschiedene Hersteller, das Gewicht der abnehmbaren Kufen zu verringern. Dementsprechend wurden Kufen entwickelt, bei denen der Stahlanteil der Kufe reduziert und teilweise durch Aluminium ersetzt wurde, um das Gewicht der Kufe zu verringern. Für den Eiskunstlauf wird zum Beispiel eine Kufe produziert, bei welcher der Kufenhalter komplett aus Carbon hergestellt wird und nur eine kleine Stahlkufe für den Kontakt mit der Eisoberfläche übrigbleibt.

Wieder andere Hersteller setzen bei der Gewichtsreduktion auf den Einsatz neuer Befestigungsmechanismen der Kufen. So wird bei einem Verfahren nur der jeweils unterste Teil der Kufe ausgetauscht, während der obere der Teil der Kufe am Kufenhalter bestehen bleibt. Dies hat den Vorteil, dass nur der unterste Teil der Kufe aus Stahl bestehen muss, während der obere Teil der Kufe aus einem leichteren Material wie Kunststoff hergestellt werden kann. Die Dokumente US6761363B2 und US2010/176564A1 offenbaren eine Schlittschuh-Kufe mit ein Einlageelement angeordnet in der mindestens einen Aussparung aber ohne umlaufenden Stahlrahmen um die Aussparung. Dokument US2013/093150A1 offenbart keine Kufenhalterungselemente an der Stahlrahmenoberseite als passende Gegenstück zur Befestigung der Schlittschuh- Kufe an der Kufenhalterung des jeweiligen Schlittschuhs.

### Darstellung der Erfindung

Bei vielen sportlichen Aktivitäten auf dem Eis, wie beispielsweise beim Eishockey, erfolgt der Haupt-Kontakt des Schlittschuhs mit dem Eis im mittleren Bereich der Schlittschuh-Kufe. Hierdurch sind die auf die Schlittschuh-Kufe wirkenden Kräfte in diesem Bereich deutlich grösser als im Vorder- oder Hinterbereich der Kufe. Um diesem Umstand Rechnung zu tragen, weisen Schlittschuh-Kufen im Allgemeinen im mittleren Bereich einen besonderen Kufen-Schliff auf. Ein solcher Kufen-Schliff erlaubt die Beeinflussung von verschiedenen, von dem jeweiligen Anwender bevorzugten Eigenschaften, jedoch wirkt sich die starke Benutzung des mittleren Bereichs der Kufe negativ auf deren Abnutzung aus, und die Kufe muss häufig ausgetauscht werden. Um die Lebensdauer einer Schlittschuh-Kufe zu verlängern bestehen die Schlittschuh-Kufen im Allgemeinen aus rostfreiem Stahl, welcher nach Abnutzung wieder geschliffen werden kann. Da eine Schlittschuh-Kufe aus Stahl jedoch ein erhebliches Gewicht mit sich bringt, versuchen viele Hersteller, eine Gewichtsreduktion der Schlittschuh-Kufe zu erreichen, was sich jedoch negativ auf die Stabilität der Schlittschuh-Kufe auswirkt. Dies hat zur Folge, dass die im Stand der Technik bekannten Schlittschuh-Kufen entweder eine unzufriedenstellende Stabilität und/oder ein hohes Gewicht aufweisen.

Ein weiterer Nachteil von bekannten Schlittschuh-Kufen ist deren geringe Standzeit. Mit längerer Nutzungsdauer geht ein signifikanter Verlust der Schlittschuh-Kufe, welche mit dem Eis in Kontakt steht, einher. Dies hat zur Folge, dass wenn die Schlittschuh-Kufe nicht auswechselbar ist, der gesamte Schlittschuh oder die Schlittschuh-Kufe mit Schlittschuh-Halterung, ausgewechselt werden muss.

Es ist daher die allgemeine Aufgabe der Erfindung, den Stand der Technik im Bereich der Schlittschuh-Kufen weiterzuentwickeln und vorzugsweise ein oder mehrere Nachteile des Standes der Technik zu überwinden. In vorteilhaften Ausführungsformen wird eine Schlittschuh-Kufe, mit einer Gewichtsreduktion bereitgestellt, welche bei gleicher Performance und Stabilität vorzugsweise eine verbesserte Wendigkeit aufweist.

Die allgemeine Aufgabe der Erfindung wird in genereller Weise durch den Gegenstand der unabhängigen Patentansprüche gelöst. Weitere vorteilhafte Ausführungsformen ergeben sich jeweils aus den abhängigen Patentansprüchen sowie der Offenbarung insgesamt.

Die erfindungsgemässe Schlittschuh-Kufe weist einen Stahlrahmen auf. Der Stahlrahmen weist mindestens ein Stabilitätselement auf, durch welches mindestens eine Aussparung gebildet wird. Zudem weist der Stahlrahmen in der mindestens einen Aussparung mindestens ein angeordnetes Einlageelement auf. Des Weiteren weist die Schlittschuh-Kufe Kufenhalterungselemente auf. Der Stahlrahmen erstreckt sich horizontal über eine Kufenlänge entlang einer Längsachse zwischen einem ersten und einem zweiten Ende und die Kufenlänge enthält einen vorderen Abschnitt, einen mittleren Abschnitt und einen hinteren Abschnitt, wobei der vordere Abschnitt das erste Ende und der hintere Abschnitt das zweite Ende enthält. Weiter weist der Stahlrahmen eine erste Seitenfläche und eine zweite Seitenfläche auf. Die erste und zweite Seitenfläche liegen sich gegenüber und definieren eine sich dazwischen erstreckende Kufendicke. Zudem weist der Stahlrahmen eine Kufenhöhe auf. Die Kufenhöhe erstreckt sich vertikal entlang einer Höhenachse über einen Untergurt und einen Obergurt, wobei der Untergurt eine Stahlrahmenunterseite und der Obergurt eine Stahlrahmenoberseite enthält. Zwischen dem Untergurt und Obergurt liegt die mindestens eine, durch das mindestens eine Stabilitätselement gebildete, Aussparung. Durch die Aussparungen im Stahlrahmen wird eine signifikante Gewichtsreduktion bei gleichbleibender Stabilität gegenüber herkömmlichen Stahl-Schlittschuh-Kufen erreicht. Dies ist besonders vorteilhaft, da bei dieser Ausführungsform bei gleichbleibender Stabilität und Performance sowohl das Gewicht stark reduziert als auch die Wendigkeit signifikant verbessert werden können.

Richtungsangaben, wie sie in der vorliegenden Offenbarung verwendet werden, werden in Bezug auf die Schlittschuh-Kufe im Gebrauch verwendet. Die Richtungsangaben sind somit wie folgt zu verstehen: Die vertikale Richtung der Schlittschuh-Kufe wird durch eine Höhenachse vom Untergurt bis zum Obergurt beschrieben und erstreckt sich somit vertikal von unten nach oben entlang der Y-Achse in positiver Richtung der Schlittschuh-Kufe. Die Längsrichtung der Schlittschuh-Kufe bezeichnet im Zusammenhang mit der vorliegenden Erfindung eine Richtung vom ersten Ende zum zweiten Ende, beziehungsweise in Gebrauch von der Zehe in Richtung der Ferse des Trägers und verläuft perpendikular zur Höhenachse und somit horizontal entlang einer Längsachse parallel zur X-Achse in positiver Richtung der Schlittschuh-Kufe. Die Angaben vorne und hinten beschreiben in der vorliegenden Erfindung die Angaben der Schlittschuh-Kufe in Fahrtrichtung, welche in Gebrauch die Richtung einnimmt, welche der Träger als Vorwärtsrichtung definiert. Die Transversal-Achse der Schlittschuh-Kufe wird durch die Kufendicke definiert und verläuft transversal zur X-, und Y-Achse entlang der Z-Achse.

Die an der Schlittschuh-Kufe enthaltenen Kufenhalterungselemente befinden sich an der Stahlrahmenoberseite und bilden das passende Gegenstück zur Befestigung der Schlittschuh-Kufe an der Kufenhalterung des jeweiligen Schlittschuhs. Je nach Eissportart und ausübender Position des Spielers sowie nach Ausführung der komplementären Kufenhalterung, liegen die an der Schlittschuh-Kufe enthaltenen Kufenhalterungselemente in unterschiedlicher Ausführungsform vor. Typischerweise sind die Kufenhalterungselemente am Obergurt des Stahlrahmens im vorderen und hinteren Abschnitt angeordnet. In weiteren Ausführungsformen können weitere Kufenhalterungselemente im mittleren Abschnitt am Stahlrahmen angeordnet sein. Die Kufenhalterungselemente können, für eine zusätzliche Gewichtsreduktion, mit Durchbrüchen versehen sein.

Der Stahlrahmen und die sich am Obergurt befindenden Kufenhalterungselemente sind typischerweise einstückig ausgebildet. Der Stahlrahmen sowie die Kufenhalterungselemente bestehen bevorzugt aus einem rostfreien Stahl mit einer Rockwell-Härte von 50 bis 60 vorzugsweise mit einer Rockwell-Härte von 54 bis 56, wie beispielsweise aus Messerstahl Sandvik 12C27, welcher für die Kufen-Fertigung geeignet ist. Typischerweise ist der Stahlrahmen, um die Langlebigkeit der Schlittschuh-Kufe zu erhöhen, mit einer zusätzlichen Beschichtung, beispielsweise mit einer Titanbeschichtung, überzogen. Es versteht sich jedoch von selbst, dass der Stahlrahmen auch aus einer Kombination von zwei oder mehr Metallwerkstoffen und/oder Legierungen von einem oder mehreren Metallen, welche der Definition Stahl entsprechen, hergestellt werden kann.

Die Kufenlänge des Stahlrahmens und somit einer Schlittschuh-Kufe erstreckt sich über einen vorderen, einen mittleren und einen hinteren Abschnitt und ist durch die zwei gegenüberliegenden Enden begrenzt. Das erste und das zweite Ende sind für den Eishockey-, Bandy- und Eiskunstlaufsport typischerweise gekrümmt und können sich in ihrer Krümmung und Ausführung unterscheiden. Je nach Eissportart und/oder Spieler-Position und aufgrund der verschiedenen Designs, können die Kufenlängen von Schlittschuh-Kufen variieren und die jeweiligen Enden einer Schlittschuh-Kufe können unterschiedlich stark gekrümmt sein. Typischerweise erstreckt sich die Kufenlänge für den Eishockey-, Bandy- und Eiskunstlaufsport in einem Bereich von 151 mm bis 330 mm und für den Eisschnelllaufsport in einem Bereich zwischen 150 mm bis 550 mm, wobei der vordere Abschnitt circa 10% bis 20% der Gesamtlänge, bei Schlittschuh-Kufen für den Eiskunstlauf-Sport ca. 40%, der mittlere Abschnitt circa 60% bis 80% der Gesamtlänge, bei Schlittschuh-Kufen für den Eiskunstlauf-Sport ca. 40%, und der hintere Abschnitt circa 10% bis 20% der Gesamtlänge beanspruchen kann.

Je nach Eissportart und/oder Spieler-Position kann die Kufenhöhe des Stahlrahmens einer Schlittschuh-Kufe variieren. Typischerweise liegt die Kufenhöhe, welche sich über einen Untergurt und einen Obergurt erstreckt, für beispielsweise den Eishockey- oder Bandysport im Bereich von 10 mm bis 60 mm, vorzugsweise in einem Bereich von 15 mm bis 50 mm und besonders bevorzugt in einem Bereich von 15 mm bis 25 mm, für den Eiskunstlauf- und Eisschnelllaufsport in einem Bereich von 20 mm bis 100 mm vorzugsweise in einem Bereich von 25 mm bis 90 mm und besonders bevorzugt in einem Bereich von 40 mm bis 75 mm. Aufgrund der nach Eissportart und/oder Spieler-Position sowie aufgrund der verschiedenen Designs, liegen verschiedene Ausführungsformen einer Schlittschuh-Kufe vor, weshalb die sich zwischen dem Untergurt und dem Obergurt erstreckende Höhe je nach Ausführungsform variieren kann. Die Kufenhöhe, und somit auch die Aussparungen enthaltende Höhe zwischen dem Untergurt und Obergurt, variiert jedoch nicht nur je nach Ausführungsform der Schlittschuh-Kufe, sondern, durch die gegebene Geometrie der Schlittschuh-Kufe sowie deren verschiedenen Designs, auch innerhalb der Schlittschuh-Kufe selbst. Typischerweise liegt die Höhe zwischen Untergurt und Obergurt zwischen 5 mm bis 55 mm, für den Eishockey-, Bandy- und Eisschnelllaufsport bevorzugt in einem Bereich von 5 mm bis 15 mm.

Die durch die gegenüberliegenden ersten und zweiten Seitenfläche gebildete Kufendicke, kann in einem Bereich zwischen 2.5 mm bis 4.5 mm vorliegen, für einen Eishockey-Feldspieler vorzugsweise in einem Bereich von 2.85 mm bis 3.2 mm, für einen Eishockey-Goalie vorzugsweise von 3.5 mm bis 4.0 mm, für einen Bandy-Spieler oder Eiskunstläufer vorzugsweise in einem Bereich von 3.5 mm bis 4.2 mm und für einen Eisschnellläufer vorzugsweise in einem Bereich von 0.8 mm bis 3.0 mm.

In bevorzugten Ausführungsformen sind die erste Seitenfläche und die zweite Seitenfläche des Stahlrahmens parallel zueinander angeordnet und definieren jeweils eine erste und eine zweite Seitenebene welche parallel zueinander sind.

Alternativ, je nach Ausführungsform und Design, können sich jedoch Untergurt sowie Obergurt in ihrer Kufendicke unterscheiden.

Die zwischen dem Untergurt und Obergurt im Stahlrahmen liegenden Aussparungen bilden in Bezug auf die Kufendicke eine entlang einer Transversalebene verlaufende Tiefe. In der Seitenansicht einer Schlittschuh-Kufe kann eine Aussparungsfläche zwischen 20% und 80%, bevorzugt zwischen 50% und 80%, in Bezug einer Gesamtfläche einer Schlittschuh-Kufe einnehmen. Des Weiteren versteht sich, dass der in dieser Offenbarung verwendete Begriff «Aussparung» so zu verstehen ist, dass die Aussparung/en als Vertiefungen mit einer transversalen Tiefe oder als komplette Durchbrüche vorliegen können. Zudem können sich die Ausführungsformen einer oder mehrerer Aussparungen im selben Stahlrahmen von den anderen Aussparungen unterscheiden.

Die mindestens eine, durch das mindesten eine Stabilitätselement gebildete Aussparung, kann über die gesamte Kufenlänge verteilt und somit in jedem der drei, die Kufenlänge definierenden Abschnitte, oder nur in einem und/oder zwei Abschnitten vorliegen. Bevorzugt liegen jedoch in jedem Abschnitt der Kufenlänge Aussparungen vor oder die Aussparung erstreckt sich über die gesamten drei Abschnitte. Enthält der Stahlrahmen mehrere Aussparungen welche in jedem Abschnitt der Kufenlänge vorliegen, dann unterschieden sich die Aussparungen Aufgrund der Grössenverhältnisse der jeweiligen Abschnitte in Ihrer Länge. Weiter können sich die Aussparungen je nach Ausführungsform der Schlittschuh-Kufe in ihrer Geometrie und Anzahl unterscheiden. Die jeweilige Geometrie der Aussparungen liegen typischerweise als dreieckige-, viereckige- und/oder fünfeckige-Form sowie allgemein in polygonaler Form vor und passen sich der Geometrie sowie des Designs der jeweiligen Ausführungsform der Schlittschuh-Kufe an. Zudem umfasst der Begriff «eckig» auch Ausführungsformen welche leicht gerundet und daher nicht vollständig eckig sind. Alternativ kann die Geometrie der Aussparungen in kreis- oder ovaler Form vorliegen.

In weiteren Ausführungsformen kann das mindestens eine aussparungsbildende Stabilitätselement aus mindestens einer Scheidewand und/oder mindestens eine Strebe bestehen.

In weiteren Ausführungsformen ist/sind die Scheidewand resp. Scheidewände planparallel und weisen die selbe Scheidewanddicke auf. Die Scheidewanddicke liegt zwischen 0.4 mm bis 3.5 mm.

In weiteren Ausführungsformen, bei welchen die Stabilitätselemente mindestens eine Scheidewand umfasst, ist die Scheidewand parallel zwischen der ersten und der zweiten Seitenebene angeordnet sind und wobei die erste und zweite Seitenebene parallel zueinander sind. Die mindestens eine, durch die Scheidewand, bevorzug planparallele Scheidewand gebildete Aussparung liegen jeweils zwischen der der ersten und/oder zweiten Seitenebene. Der Abstand zwischen der ersten Seitenebene und der Scheidewand und/oder der Abstand zwischen der zweiten Seitenebene und der Scheidewand definiert die transversale Tiefe der mindestens einen Aussparung. Vorzugsweise ist die transversale Tiefe der mindestens einen Aussparung eine äquidistante transversale Tiefe zwischen beiden Seitenebenen und der Scheidewand. Des Weiteren sind die Aussparungen zwischen den beiden Seitenebenen bevorzugt zueinander symmetrische Aussparungen.

Des Weiteren können in der Scheidewand für eine zusätzliche Gewichtsreduktion Durchbrüche angeordnet sein. Die Durchbrüche liegen vorzugsweise als kreisförmige Durchbrüche mit einem Durchmesser von 1 mm bis 10 mm bevorzugt zwischen 4 mm bis 8 mm vor, wobei die Anzahl der lokalen Durchbrüche von der jeweiligen Grösse der Fläche der Scheidewand respektive der daraus resultierenden Aussparung abhängt. Alternativ können die die lokalen Durchbrüche jedoch auch in polygonaler Form vorliegen.

In weiteren Ausführungsformen können die Stabilitätselemente aus einer oder mehreren Streben und zwei oder mehreren Scheidewänden bestehen. Die mindestens eine Strebe können dabei im vorderen oder mittleren oder hinteren Abschnitt zwischen Untergurt und Obergurt angeordnet sein und können sich dabei jeweils in einem Winkel relativ entlang einer Achse parallel der Höhenachse erstrecken, wobei sich die Strebe bevorzugt jeweils so in einem Winkel erstrecken, dass eine optimale Weiterleitung und Verteilung der Kräfte, welche von den Kufenhalterungselementen auf den Stahlrahmen und die Streben einwirken, gewährleistet wird. Liegen zwei oder mehrere Streben vor, so ist eine Strebe bevorzugt zwischen dem vorderen und dem mittleren Abschnitt und eine weitere Strebe bevorzugt zwischen dem mittleren und dem hinteren Abschnitt des Stahlrahmens angeordnet.

Bevorzugt liegen die Streben dabei als zwei im Wesentlichen parallel zueinander verlaufende Geraden mit einer Breite von 0.1 mm bis 10 mm, vorzugsweise 1.5 mm bis 5 mm vor. Alternativ können die Streben jedoch auch als zwei zueinander konkav verlaufende Linien vorliegen, wobei die maximale Breite der jeweiligen Strebe zwischen 0.1 mm bis 10 mm, vorzugsweise 1.5 mm bis 5 mm vorliegt. Des Weiteren liegen die Scheidewände bevorzugt als planparallele Scheidewände mit jeweils einer Scheidewanddicke zwischen 0.4 mm bis 3.5 mm vor, wobei die Scheidewände parallel zwischen der ersten und der zweiten Seitenebene angeordnet sind und wobei die erste und zweite Seitenebene parallel zueinander sind. Die durch die Streben und Scheidewände gebildeten Aussparungen liegen zwischen der ersten und/oder zweiten Seitenebene wobei der Abstand zwischen der ersten Seitenebene und den Scheidewänden und/oder der Abstand zwischen der zweiten Seitenebene und den Scheidewänden die transversale Tiefe der Aussparungen definiert. Vorzugsweise ist die transversale Tiefe der Aussparungen eine äquidistante transversale Tiefe zwischen beiden Seitenebenen und den Scheidewänden. Des Weiteren sind die Aussparungen zwischen den beiden Seitenebenen bevorzugt zueinander symmetrische Aussparungen. Des Weiteren können die Scheidewände ebenfalls, wie weiter oben im Detail beschrieben, zusätzliche Durchbrüche zur Gewichtsreduktion aufweisen.

In weiteren Ausführungsformen können die Stabilitätselemente nur als Streben und damit die durch die Streben gebildeten Aussparungen als komplette Durchbrüche vorliegen. In Ausführungsformen bei welchen die Stabilitätselemente nur als Streben vorliegen, weist der Stahlrahmen mindestens zwei Streben auf. Bevorzugt ist dabei eine Strebe zwischen dem vorderen und dem mittleren Abschnitt und eine zweite Strebe zwischen dem mittleren und hinteren Abschnitt des Stahlrahmens angeordnet. Weitere Streben können im vorderen und/oder mittleren und/oder hinteren Abschnitt angeordnet sein. Des Weiteren erstecken sich die Streben zwischen Obergurt und Untergurt bevorzugt jeweils so in einem Winkel relativ entlang einer Achse parallel zur Höhenachse, dass eine optimale Weiterleitung und Verteilung der Kräfte, welche von den Kufenhalterungselementen auf den Stahlrahmen und die Streben einwirken, gewährleistet ist.

In einer besonderen Ausführungsform, insbesondere in einer Ausführungsform für Eiskunstlauf-Schlittschuh-Kufen, enthält der Stahlrahmen eine weitere Aussparung im vorderen Abschnitt des Stahlrahmens. Die Aussparung wird durch eine Strebe, welche sich in einem Winkel relativ entlang einer Achse parallel der Höhenachse erstreckt, gebildet um bei einer Belastung im vorderen Abschnitt des Stahlrahmens durch Sprünge oder Pirouetten etc. bei geringerem Gewicht genügend Stabilität zu generieren.

In einigen Ausführungsformen sind am Stahlrahmen Aussparungs-Formschlussmittel angeordnet. Zusätzliche Aussparungs-Formschlussmittel können beispielsweise benötigt werden, wenn die Stabilitätselemente nur als Streben und die dadurch gebildeten Aussparungen als komplette Durchbrüche vorliegen. Die Aussparungs-Formschlussmittel können dabei auf der sich gegenüberliegenden ersten und zweiten Seitenfläche jeweils als transversal nach innen zurückgesetzte Vertiefungen, wie beispielsweise in Form von Stegen, oder zwischen den sich gegenüberliegenden ersten und zweiten Seitenfläche als Ausnehmungen, wie beispielsweise in Form einer Nut, oder zwischen den sich gegenüberliegenden ersten und zweiten Seitenfläche als Vorsprünge, wie beispielsweise in Form von Federn, vorliegen.

Liegen die Aussparungs-Formschlussmittel als Vertiefungen, wie beispielsweise als Stege vor, so können die transversal nach innen zurückgesetzten Vertiefungen die jeweilige Aussparung vollständig umfassen und begrenzen, oder als einzelne Segmente um die jeweilige Aussparung angeordnet sein, wobei die Vertiefungen auf der ersten und zweiten Seitenfläche bevorzugt symmetrisch zueinander angeordnet sind. Die Vertiefungen sind dabei von der ersten respektive zweiten Seitenfläche mit einem Bereich zwischen 0.1 mm bi 1.2 mm bevorzugt bei 0.5 mm bis 0.8 mm transversal nach innen zurückgesetzt. Des Weiteren weisen die Vertiefungen jeweils eine Vertiefungshöhe zwischen 0.1 mm bis 1.2 mm bevorzugt 0.2 mm bis 0.5 mm, auf, wobei die Vertiefungshöhe der Distanz entspricht, welche zwischen Aussparung und Vertiefung liegt. D.h. die Vertiefungshöhe kann sich je nach Lage der Vertiefung am Stahlrahmen in vertikale und/oder horizontale Richtung erstrecken.

Liegen die Aussparungs-Formschlussmittel als Ausnehmungen, wie beispielsweise als Nut, vor, so sind die als Aussparungs-Formschlussmittel gebildeten Ausnehmungen bevorzugt an den dem Untergurt und/oder Obergurt zugewandten Flächen angeordnet, wobei die Ausnehmungen als auf diesen Flächen durchgehende Ausnehmungen oder als Ausnehmungs-Segmente vorliegen können. Alternativ können die Ausnehmungen jedoch auch um die gesamte Aussparung angeordnet sein. Bevorzugt sind die Ausnehmungen mittig zwischen der ersten und zweiten Seitenfläche angeordnet und liegen mit einer Ausnehmungsdicke zwischen 1.0 mm bis 2.0 mm bevorzugt bei 1.45 mm bis 1.5 mm in transversale Richtung vor. Des Weiteren weisen die Vertiefungen jeweils eine Vertiefungs-Höhe resp. Vertiefungs-Tiefe auf, wobei die Vertiefungs-Höhe resp. Vertiefungs-Tiefe in einem Bereich zwischen von 0.5 mm bis 3.0 mm, bevorzugt bei 1.0 mm bis 2.0 mm, vorliegen kann. Die Vertiefungs-Höhe resp. Vertiefungs-Tiefe kann sich dabei je nach Lage der Vertiefung am Stahlrahmen in vertikale und/oder horizontale Richtung erstrecken.

Die zwischen dem Untergurt und dem Obergurt liegenden Aussparungen enthalten Einlageelemente. Die Einlageelemente werden form-, stoff- oder kraftschlüssig mit den Aussparungen verbunden und können entweder als Einlegegut in Form von beispielsweise Einlegeplättchen oder als Füllelement in Form von beispielsweise Fülleinlagen oder gespritzten Füllelementen vorliegen. Weiter können die Einlageelemente als Thermo- oder Duroplasten, bevorzugterweise aus faserverstärkten Kunststoffen und besonders bevorzugt aus Kohlenstofffaserverstärkten-Kunststoffeinlagen wie zum Beispiel recyceltes Carbon, oder aus Aluminium bestehen. Enthalten die Scheidewände zusätzliche Durchbrüche, oder liegen die durch die Streben gebildeten Aussparungen als komplette Durchbrüche vor, so können die Einlageelemente die Aussparungen vollständig ausfüllen oder alternativ, einen dazwischenliegenden Hohlraum freilassen, welcher mit einem geeigneten Füllmaterial wie beispielsweise Kunststoffschaum gefüllt werden kann.

Durch die Aussparungen und den darin enthaltenen Einlageelemente kann eine Gewichtsersparnis gegenüber einer herkömmlichen Schlittschuh-Kufe im ursprünglichen Zustand von 10% bis 50%, bevorzugt zwischen 35% bis 40% erreicht werden.

In einigen Ausführungsformen füllen das mindestens eine Einlageelemente die mindestens eine Aussparung vollständig aus, wobei die mit Einlageelemente besetzten Aussparungen eine Kufendicke gleich oder kleiner der Kufendicke des Stahlrahmens aufweisen.

In bevorzugten Ausführungsformen liegen die Einlageelemente in einer Ebene mit der ersten Seitenebene und/oder zweiten Seitenebene. D.h. die Einlageelemente sind bündig zur ersten respektive zweiten Seitenfläche angeordnet und die Ausnehmungen mit den darin angeordneten Einlageelementen weisen eine Kufendicke gleich der Kufendicke des Stahlrahmens auf.

In Ausführungsformen, bei welchen am Stahlrahmen Aussparungs-Formschlussmittel angeordnet sind, weisen die Einlageelemente zu den Aussparungs-Formschlussmittel korrespondierende Einlagen-Formschlussmittel auf.

Weisen die Aussparungen Aussparungs-Formschlussmittel in Form von transversal nach innen zurückgesetzte Vertiefungen, wie beispielsweise Stege, auf, so liegen die Einlagen-Formschlussmittel als zu den Aussparungs-Formschlussmittel korrespondierende nach aussen zurückgesetzte Vertiefungen, wie beispielsweise als Stege, vor. Die Proportionen der nach aussen zurückgesetzten Vertiefungen korrespondieren in Form, Grösse und Lage zu den jeweiligen Aussparungs-Formschlussmittel in Form von transversal nach innen zurückgesetzten Vertiefungen und können somit die Einlageelemente vollständig umfassen und begrenzen oder als einzelne Segmente an den Einlageelementen angeordnet sein. Dabei sind die als nach aussen zurückgesetzte Vertiefungen ausgebildeten Einlagen-Formschlussmittel so ausgearbeitet, dass die mit den Einlageelementen besetzten Aussparungen die Kufendicke des Stahlrahmens nicht überragen.

Weisen die Aussparungen Aussparungs-Formschlussmittel in Form von Ausnehmungen, wie beispielsweise als Nuten, auf, so liegen die Einlagen-Formschlussmittel als zu den Aussparungs-Formschlussmittel korrespondierende Vorsprünge, wie beispielsweise als Federn, vor. Die Proportionen der Vorsprünge korrespondieren dabei in Form, Grösse und Lage zu den jeweiligen Aussparungs-Formschlussmittel in Form von Ausnehmungen, so dass diese sich in die jeweiligen Ausnehmungen einfügen und formschlüssig, mit beispielsweise einer Nut-Feder-Verbindung, ineinandergreifen.

In weiteren Ausführungsformen kann der Stahlrahmen an der Stahlrahmenoberseite mit Ausfräsungen versehen sein. Die Ausfräsungen dienen einer weiteren Gewichtsreduktion. Typischerweise ist die gesamte Stahlrahmenoberseite exklusive der Kufenhalterungselemente mit Ausfräsungen verstehen. Alternativ können jedoch auch nur einzelne Abschnitte der Stahlrahmenoberseite mit Ausfräsungen versehen sein. Die Ausfräsungen können in einem Zackenmuster, einem Wellenmuster oder in jedem weiteren Muster vorliegen, welches zur Gewichtsreduktion geeignet ist.

In einem Aspekt wird ein Verfahren zur Herstellung einer erfindungsgemässen Schlittschuh-Kufe bereitgestellt. Das Verfahren zur Herstellung umfasst das Bereitstellen eines Stahlrahmens, welcher eine Kufenlänge, eine Kufendicke und eine sich über den Untergurt und Obergurt erstreckende Kufenhöhe aufweist. Weiter enthält der Stahlrahmen zwischen dem Untergurt und dem Obergurt mindestens eine, durch das mindestens eine Stabilitätselement gebildete, Aussparung. Ferner umfasst das Verfahren das optionale Anbringen der Aussparungs-Formschlussmittel sowie das optionale Anbringen der Ausfräsungen an der Stahlrahmenoberseite. Des Weiteren umfasst das Verfahren das Einbringen von Einlageelementen in die Aussparungen.

In einigen Ausführungsformen werden die Einlageelemente unter Druck mit einem Spritzgussverfahren formschlüssig in die Aussparungen eingebracht. Typischerweise bestehen die Einlageelemente bei diesem Verfahren aus kurzkettigen faserverstärkten Kunststoffeinlagen. Alternativ können die Einlageelemente aber auch aus jedem, für den Spritzguss geeigneten Kunststoff bestehen.

In einigen Ausführungsformen werden die Einlageelemente stoffschlüssig mit einem Klebeverfahren in die Aussparungen eingebracht und/oder kraftschlüssig in die Aussparungen eingepresst. Werden die Einlegeelemente stoffschlüssig eingebracht, so wird an die Aussparungen und/oder an die Aussparungs-Formschlussmittel und/oder an die Einlageelemente und/oder an dessen Einlagen-Formschlussmittel Klebstoff, beispielsweise in Form eines Klebefilms oder eines Flüssigklebstoffs wie zum Beispiel Epoxy (UD490), angebracht. In diesen Ausführungsformen können die Einlegeelemente, wenn nötig, vor dem Anbringen des Klebstoffes mittels einem PrePreg- oder einem anderen geeigneten Verfahren in die jeweils gewünschte Form gebracht werden. Anschliessend an das Anbringen von Klebstoff werden die Einlageelemente bei einer Temperatur zwischen 120 C und 180°C, einer Zeitspanne von 1. 30 bis 2.0 Stunden und mit beidseitigem Pressdruck stoffschlüssig in die jeweilige Aussparung eingebracht. Typischerweise bestehen die Einlageelemente bei diesem Verfahren aus langkettigen Kohlenstofffaserverstärkten-Kunststoffeinlagen oder aus Aluminium. Alternativ können die Einlegeelemente aber auch aus jedem geeigneten Kunststoff bestehen. Alternativ können die Einlegelemente auch nur kraftschlüssig in die Aussparungen eingepresst werden. Typischerweise bestehen die Einlegeelemente bei diesem Verfahren aus kurzkettigen faserverstärkten Kunststoffeinlagen oder langkettigen Kohlenstofffaserverstärkten-Kunststoffeinlagen oder aus Aluminium.

### Kurze Erläuterung der Figuren

Anhand der in den nachfolgenden Figuren gezeigten Ausführungsbeispielen und der dazugehörigen Beschreibung werden Aspekte der Erfindung näher erläutert.
- Fig. 1: zeigt eine schematische Explosionsansicht einer Schlittschuh-Kufe gemäss einer Ausführungsform der Erfindung;
- Fig. 2: zeigt eine schematische Seitenansicht einer Schlittschuh-Kufe gemäss einer Ausführungsform der Erfindung;
- Fig. 3: zeigt einen schematischen Querschnitt in einer perspektivischen Ansicht einer Schlittschuh-Kufe gemäss einer Ausführungsform der Erfindung;
- Fig.4: zeigt einen schematischen Querschnitt eines Stahlrahmens in einer perspektivischen Ansicht gemäss einer Ausführungsform der Erfindung;
- Fig. 5: zeigt eine schematische Seitenansicht einer Schlittschuh-Kufe gemäss einer Ausführungsform der Erfindung;
- Fig. 6: zeigt eine schematische Seitenansicht einer Schlittschuh-Kufe gemäss einer Ausführungsform der Erfindung;
- Fig. 7: zeigt eine schematische Seitenansicht einer Schlittschuh-Kufe gemäss einer Ausführungsform der Erfindung;
- Fig. 8: zeigt eine schematische Seitenansicht einer Schlittschuh-Kufe gemäss einer Ausführungsform der Erfindung.

### Wege zur Ausführung der Erfindung

Die in **Figur 1** dargestellte Explosionsansicht zeigt eine Ausführungsform einer für den Eishockey-Sport geeignete Schlittschuh-Kufe 1 bei welcher der Stahlrahmen 11 und die Kufenhalterungselemente 13-1, 13-2 einstückig ausgebildet sind. Der in dieser Ausführungsform gezeigte Stahlrahmen 11 weist eine Kufendicke 15 von ca. 3 mm auf und erstreckt sich entlang der Längsachse (siehe **Figur 2**) in positiver x-Richtung zwischen dem gekrümmten ersten 1E und zweiten 2E Ende. Des Weiteren weist der Stahlrahmen 11 an der Stahlrahmenoberseite 1421 zwei Kufenhalterungselemente 13-1, 13-2 auf. Der in dieser Ausführungsform gezeigten Stahlrahmen 11 weist des Weiteren zwischen dem Untergurt und Obergurt vier Streben 111 sowie fünf, zwischen der Seitenebene der ersten Seitenfläche 1S und der Seitenebene der zweiten Seitenfläche 2S angeordneten, Scheidewände (siehe **Figur 3 und 4**) als Stabilitätselemente auf. Die Streben 111 liegen in der in **Figur 1** gezeigten Ausführungsform mit einer Strebenbreite (siehe **Figur 3**) als zwei im Wesentlichen parallel zueinander verlaufende Geraden vor. Weiter sind die in dieser Ausführungsform gezeigten Streben 111 zwischen dem vorderen und mittleren Abschnitt, zwischen dem mittleren und hinteren Abschnitt sowie im mittleren Abschnitt angeordnet (siehe **Figur 2**). Die zwischen dem vorderen und mittleren Abschnitt angeordneten Strebe 111 sowie die zwischen dem mittleren und hinteren Abschnitt angeordnete Strebe 111 verlaufen erstrecken sich dabei jeweils so in einem Winkel relativ entlang einer Achse parallel zur Höhenachse, damit die optimale Weiterleitung und Verteilung der Kräfte, welche von den Kufenhalterungselementen 13-1, 13-2 auf den Stahlrahmen und die Streben einwirken, gewährleistet ist. Des Weiteren erstrecken sich die beiden im mittleren Abschnitt angeordneten Streben 111 jeweils so in einem Winkel relativ entlang einer Achse parallel zur Höhenachse, dass eine zusätzliche Stabilität des Stahlrahmens erreicht wird. Durch die in dieser Ausführungsform enthaltenen Stabilitätselemente werden zehn, jeweils zwischen der ersten und zweiten Seitenebene der ersten 1S und zweiten 2S Seitenwand und der Scheidewand liegende Aussparungen 112 gebildet. Die Aussparungen 112 liegen in dreieckiger- und viereckiger-Form mit abgerundeten Ecken vor wobei sich die Geometrie der jeweiligen Aussparungen 112 an der Geometrie und dem Design des Stahlrahmens 11 der Schlittschuh-Kufe 1 anpasst. Ferner sind die Aussparungen 112 mit Einlageelementen 12 versehen und die Einlageelemente 12 liegen in korrespondierender Form zu den jeweiligen Aussparungen 112 vor. Die Einlageelemente 12 schliessen, eingesetzt in die Aussparungen 112, bündig mit der ersten Seitenfläche 1S respektive zweiten Seitenfläche 2S ab und ragen somit transversal nicht über die Kufendicke 15 des Stahlrahmens 11 hinaus.

Die **Figur 2** zeigt eine Sicht auf die erste Seitenfläche 1S einer Schlittschuh-Kufe 1 gemäss einer Ausführungsform der Erfindung. Zudem wird die Einteilung der Kufenlänge 16 vom ersten 1E zum zweiten 2E Ende in einen vorderen Abschnitt 161, einen mittleren Abschnitt 162 und in einen hinteren Abschnitt 163 sowie die Einteilung der Kufenhöhe 14 in den Untergurt 141 und Obergurt 142, wobei der Untergurt 141 eine Stahlrahmenunterseite 1411 und der Obergurt 142 eine Stahlrahmenoberseite 1421 enthält, dargestellt. Diese Einteilungen dienen der Fachperson lediglich als Richtlinien und sollen nicht die exakten Grenzen der Bereiche definieren.

Die **Figur 3 und Figur 4** zeigen eine perspektivische Ansicht eines Querschnitts entlang der Höhenachse durch den mittleren Abschnitt (siehe **Figur 2**) durch die in **Figur 1** gezeigte Schlittschuh-Kufe 1. Der Stahlrahmen 11 weist eine Kufendicke 15 von 3.0 mm auf. Die in dieser Ausführungsform als Stabilitätselemente vorliegenden Scheidewände 1121 sind planparallele Scheidewände mit einer Scheidenwanddicke von jeweils 0.5 mm. Die Scheidewände 1121 sind parallel zwischen der ersten und der zweiten Seitenebene der ersten 1S und zweiten 2S Seitenwand angeordnet, so dass der daraus resultierende Abstand zwischen den Seitenebenen und den Scheidewänden und den daraus resultierenden Aussparungen äquidistante transversale Tiefen aufweisen. Des Weiteren sind die in der ersten und zweiten Seitenebene liegenden Aussparungen symmetrisch zueinander angeordnet.

In der **Figur 5** ist eine Ausführungsform einer erfindungsgemässen Schlittschuh-Kufe 1 für den Eiskunstlauf-Sport gezeigt. Der in dieser Ausführungsform gezeigte Stahlrahmen 11 enthält eine, sich zwischen dem ersten 1E und zweiten 2E Ende erstreckende, Kufenlänge 16 von 270 mm, wobei der vordere Abschnitt 161 40%, der mittlere Abschnitt 162 40% und der hintere Abschnitt 162 20% der Kufenlänge 16 beansprucht. Der gezeigte Schlittschuh-Kufe 1 enthält weiter zwei Kufenhalterungselemente 13-1, 13-2, welche im vorderen 161, zur Grenze an den mittleren 162 Abschnitt, respektive im hinteren 163, zur Grenze an den mittleren 162 Abschnitt an der Stahlrahmenoberseite angeordnet sind. Das in dieser Ausführungsform gezeigte erste Ende 1E enthält die für den Eiskunstlauf typische gezackte Form. Ferner enthält diese Ausführungsform im vorderen 161 sowie im hinteren 163 Abschnitt weitere, durch Streben gebildete Aussparungen.

Die in der **Figur 6** gezeigte erfindungsgemässe Ausführungsform zeigt eine weitere Schlittschuh-Kufe 1 für den Eishockey-Sport. Der Stahlrahmen hat eine Kufenlänge 16 von 280 mm, wobei der vordere Abschnitt 161 15%, der mittlere Abschnitt 70% und der hintere Abschnitt 15% der Kufenlänge 16 beansprucht. Die Schlittschuh-Kufe 1 weist nebst einem Kufenhalterungselement 13-1 im vorderen Abschnitt 161 und einem Kufenhalterungselement 13-2 im hinteren Abschnitt 163 des Stahlrahmens ein weiteres Kufenhalterungselement 13-3 im mittleren Abschnitt 162 des Stahlrahmens auf. Zudem weisen die Kufenhalterungselemente 13-1, 13-2 und 13-3 zusätzliche Durchbrüche zur Gewichtsreduktion auf.

Die in der **Figur 7** gezeigte erfindungsgemässe Ausführungsform zeigt eine weitere Schlittschuh-Kufe 1 für den Bandy-Sport. Der Stahlrahmen hat eine Kufenlänge 16 von 300 mm, wobei der vordere Abschnitt 161 10%, der mittlere Abschnitt 75% und der hintere Abschnitt 15% der Kufenlänge 16 beansprucht. Weiter weist die Schlittschuh-Kufe 1 ein Kufenhalterungselement 13-1 im vorderen Abschnitt 161 und ein Kufenhalterungselement 13-2 im hinteren Abschnitt des Stahlrahmens auf.

Die in der **Figur 8** gezeigte erfindungsgemässe Ausführungsform zeigt eine weitere Schlittschuh-Kufe 1 für einen Goalie im Eishockey-Sport. Der Stahlrahmen hat eine Kufenlänge 16 von 280 mm, wobei der vordere Abschnitt 161 15%, der mittlere Abschnitt 70% und der hintere Abschnitt 15% der Kufenlänge 16 beansprucht. Nebst einem Kufenhalterungselement 13-1 im vorderen Abschnitt 161 und einem Kufenhalterungselement 13-2 im hinteren Abschnitt 163 des Stahlrahmens weist die gezeigte Schlittschuh-Kufe 1 ein weiteres Kufenhalterungselement 13-3 im mittleren Abschnitt 162 des Stahlrahmens auf.

### Liste der Bezugszeichen

- 1: Schlittschuh-Kufe
- 11: Stahlrahmen
- 111: Streben
- 1111: Strebenbreite
- 112: Aussparungen
- 1121: Scheidewand
- 12: Einlageelemente
- 13-1, 13-2, 13-3: Kufenhalterungselemente
- 14: Kufenhöhe
- 141: Untergurt
- 1411: Stahlrahmenunterseite
- 142: Obergurt
- 1421: Stahlrahmenoberseite
- 15: Kufendicke
- 16: Kufenlänge
- 161: vorderen Abschnitt
- 162: mittleren Abschnitt
- 163: hinteren Abschnitt
- 1E: erstes Ende
- 2E: zweites Ende
- Y: Höhenachse
- X: Längsachse
- Z: Transversalachse
- 1S: erste Seitenfläche
- 2S: zweite Seitenfläche

## Patentansprüche

1. Schlittschuh-Kufe (1), aufweisend:
- einen Stahlrahmen (11), wobei der Stahlrahmen (11) mindestens ein Stabilitätselement und mindestens eine, durch das mindestens eine Stabilitätselement gebildete Aussparung (112) aufweist,
- mindestens ein Einlageelement (12) angeordnet in der mindestens einen Aussparung (112), und
- Kufenhalterungselemente (13-1, 13-2, 13-3);
wobei sich der Stahlrahmen (11) über eine Kufenlänge (16) horizontal entlang einer Längsachse (X) zwischen einem ersten (1E) und einem zweiten (2E) Ende erstreckt, und wobei die Kufenlänge (16) einen vorderen Abschnitt (161), einen mittleren Abschnitt (162) und einen hinteren Abschnitt (163) enthält,
wobei der Stahlrahmen (11) eine erste Seitenfläche (1S) und eine zweite Seitenfläche (2S) aufweist, wobei sich die erste (1S) und zweite (2S) Seitenfläche gegenüberliegen und eine sich dazwischen erstreckende Kufendicke (15) definieren,
wobei der Stahlrahmen (11) eine Kufenhöhe (14) aufweist, die sich vertikal entlang einer Höhenachse (Y) über einen Untergurt (141) und einen Obergurt (142) erstreckt, und wobei der Untergurt (141) eine Stahlrahmenunterseite (1411) und der Obergurt (142) eine Stahlrahmenoberseite (1421) umfasst;
wobei zwischen dem Untergurt (141) und dem Obergurt (142) die durch das mindestens eine Stabilitätselement gebildete mindestens eine Aussparung (112) liegt.

2. Schlittschuh-Kufe (1) nach Anspruch 1, wobei das Stabilitätselement aus einer Scheidewand (1121) und/oder Streben (111) besteht.

3. Schlittschuh-Kufe (1) nach einem der vorherigen Ansprüche, wobei die Scheidewand (1121) eine planparallele Scheidewand (1121) ist.

4. Schlittschuh-Kufe (1) nach einem der Ansprüche 2 oder 3, wobei die erste Seitenfläche (1S) und die zweite Seitenfläche (2S) des Stahlrahmens (11) parallel zueinander angeordnet sind und jeweils eine erste und eine zweite Seitenebene definieren, wobei die Scheidewand (1121) parallel zwischen der ersten und der zweiten Seitenebene angeordnet ist und die mindestens eine, durch die Scheidewand (1121) gebildete Aussparung (112) jeweils zwischen der ersten und/oder zweiten Seitenebene und der Scheidewand (1121) liegen, wobei der jeweilige Abstand zwischen der ersten Seitenebene und der Scheidewand (1112) und/oder zweiten Seitenebene und der Scheidewand (1112) die transversale Tiefe der mindestens einen Aussparung (112) definiert, wobei die transversale Tiefe vorzugsweise eine äquidistante transversale Tiefe ist.

5. Schlittschuh-Kufe (1) nach einem der Vorherigen Ansprüche, wobei die mindestens eine Aussparung (112) der ersten und zweiten Seitenebenen zueinander symmetrische Aussparungen (112) sind.

6. Schlittschuh-Kufe (1) nach einem der Ansprüche 2 bis 5, wobei eine Strebe (111) zwischen dem vorderen Abschnitt (161) und dem mittleren Abschnitt (162) und eine weitere Strebe (111) zwischen dem mittleren Abschnitt (162) und dem hinteren Abschnitt (163) angeordnet ist.

7. Schlittschuh-Kufe (1) nach einem der vorherigen Ansprüche, am Stahlrahmen (11) Aussparungs-Formschlussmittel angeordnet sind.

8. Schlittschuh-Kufe (1) nach einem der vorherigen Ansprüche, wobei das mindestens eine Einlageelement (12) die mindestens eine Aussparung (112) vollständig ausfüllt.

9. Schlittschuh-Kufe (1) nach einem der vorherigen Ansprüche, wobei das mindestens eine Einlageelement (12) in einer Ebene mit der ersten Seitenebene und/oder zweiten Seitenebene fluchtet.

10. Schlittschuh-Kufe (1) nach einem der vorherigen Ansprüche, wobei das mindestens eine Einlageelemente (12) Einlagen-Formschlussmittel aufweist und formschlüssig mit den Aussparungs-Formschlussmittel korrespondieren.

11. Schlittschuh-Kufe (1) nach einem der vorherigen Ansprüche, wobei der Stahlrahmen (11) an der Stahlrahmenoberseite (1421) mit Ausfräsungen versehen ist.

12. Schlittschuh-Kufe (1) nach einem der vorherigen Ansprüche, wobei die Aussparungen (112) eine Aussparungsfläche zwischen 20% und 80% in Bezug auf die Gesamtfläche der Schlittschuh-Kufe (1) einnehmen.

13. Verfahren zur Herstellung einer Schlittschuh-Kufe (1) nach einem der vorherigen Ansprüche, aufweisend:
a. Bereitstellen eines Stahlrahmens (11) welcher eine Kufenlänge (16), eine Kufendicke (15) und eine Kufenhöhe (14) aufweist, wobei zwischen dem Untergurt (141) und Obergurt (142) des Stahlrahmens (11) mindestens eine durch das Stabilitätselement gebildete Aussparung (112) liegt,
b. optionales Anbringen der Aussparungs-Formschlussmittel,
c. optionales Anbringen der Ausfräsungen an der Stahlrahmen-Oberseite (1421),
d. einbringen von Einlageelementen (12) in die Aussparungen (112).

14. Verfahren nach Anspruch 13, wobei die Einlageelemente (12) unter Druck mit einem Spritzgussverfahren in die Aussparungen (112) eingebracht werden.

15. Verfahren nach Anspruch 13, wobei die Einlageelemente (12) stoffschlüssig mit einem Klebeverfahren in die Aussparungen (112) eingebracht und/oder kraftschlüssig in die Aussparungen (112) eingepresst werden.

## Claims

1. Skate blade (1), having:
- a steel frame (11), wherein the steel frame (11) has at least one stability element and at least one recess (112) formed by the at least one stability element,
- at least one insert element (12) arranged in the at least one recess (112), and
- blade retaining elements (13-1, 13-2, 13-3);
wherein the steel frame (11) extends horizontally along a longitudinal axis (X) between a first (1E) and a second (2E) end over a blade length (16), and wherein the blade length (16) includes a front section (161), a middle section (162), and a rear section (163),
wherein the steel frame (11) has a first side surface (1S) and a second side surface (2S), wherein the first (1S) and second (2S) side surfaces face each other and define a blade thickness (15) extending therebetween,
wherein the steel frame (11) has a blade height (14) that extends vertically along a height axis (Y) via a lower belt (141) and an upper belt (142), and wherein the lower belt (141) comprises a steel frame lower side (1411) and the upper belt (142) comprises a steel frame upper side (1421);
wherein the at least one recess (112) formed by the at least one stability element is provided between the lower belt (141) and the upper belt (142).

2. Skate blade (1) according to claim 1, wherein the stability element consists of a partition wall (1121) and/or struts (111).

3. Skate blade (1) according to one of the previous claims, wherein the partition wall (1121) is a plane-parallel partition wall (1121).

4. Skate blade (1) according to one of claims 2 or 3, wherein the first side surface (1S) and the second side surface (2S) of the steel frame (11) are arranged parallel to each other and each define a first and a second side plane, wherein the partition wall (1121) is arranged parallel between the first and second side planes, and the at least one recess (112) formed by the partition wall (1121) is provided between the first and/or second side plane and the partition wall (1121), wherein the respective distance between the first side plane and the partition wall (1112) and/or second side plane and the partition wall (1112) defines the transverse depth of the at least one recess (112), wherein the transverse depth is preferably an equidistant transverse depth.

5. Skate blade (1) according to one of the preceding claims, wherein the at least one recess (112) of the first and second side planes are recesses (112) symmetrical to each other.

6. Skate blade (1) according to one of claims 2 to 5, wherein a strut (111) is arranged between the front section (161) and the middle section (162) and a further strut (111) is arranged between the middle section (162) and the rear section (163).

7. Skate blade (1) according to one of the previous claims, wherein recess-form-fitting means are arranged on the steel frame (11).

8. Skate blade (1) according to one of the previous claims, wherein the at least one insert element (12) completely fills the at least one recess (112).

9. Skate blade (1) according to one of the previous claims, wherein the at least one insert element (12) is aligned in a plane with the first side plane and/or second side plane.

10. Skate blade (1) according to one of the previous claims, wherein the at least one insert element (12) has insert-form-fitting means and corresponds in a form-fitting manner with the recess-form-fitting means.

11. Skate blade (1) according to one of the previous claims, wherein the steel frame (11) is provided with milled recesses on the steel frame upper side (1421).

12. Skate blade (1) according to one of the previous claims, wherein the recesses (112) occupy a recess area between 20% and 80% with respect to the total area of the skate blade (1).

13. Method for manufacturing a skate blade (1) according to one of the preceding claims, comprising:
a. providing a steel frame (11) which has a blade length (16), a blade thickness (15) and a blade height (14), wherein at least one recess (112) formed by the stability element is provided between the lower belt (141) and upper belt (142) of the steel frame (11),
b. Optional providing of the recess-form-fitting means,
c. Optional providing of the milled recesses to the top side (1421) of the steel frame,
d. Introducing of insert elements (12) into the recesses (112).

14. Method according to claim 13, wherein the insert elements (12) are introduced into the recesses (112) under pressure using an injection molding process.

15. Method according to claim 13, wherein the insert elements (12) are introduced into the recesses (112) in a material bonded manner using a bonding process and/or are pressed into the recesses (112) in a force-fitting manner.

## Revendications

1. Lame de patin (1) comprenant:
- un cadre en acier (11), dans lequel le cadre en acier (11) comprend au moins un élément de stabilité et au moins un évidement (112) formé par ledit au moins un élément de stabilité,
- au moins un élément d'insertion (12) arrangé dans ledit au moins un évidement (112), et
- éléments de maintien de la lame (13-1, 13-2, 13-3);
dans lequel le cadre en acier (11) s'étend horizontalement sur une longueur de la lame (16) le long d'un axe longitudinal (X) entre une première extrémité (1E) et une deuxième extrémité (2E) extrémité, et la longueur de la lame (16) contenant une section avant (161), une section centrale (162) et une section arrière (163),
le cadre en acier (11) comprenant une première surface latérale (15) et une deuxième surface latérale (2S), la première (1S) et la deuxième (2S) se font face et définissent une épaisseur de la lame (15) s'étendant entre elles,
le cadre en acier (11) comprenant une hauteur de la lame (14) s'étendant verticalement le long d'un axe de hauteur (Y) via une semelle inférieure (141) et une semelle supérieure (142), et la semelle inférieure (141) comprend une face inférieure du cadre en acier (1411) et la semelle supérieure (142) comprend une face supérieure du cadre en acier (1421);
dans lequel au moins un évidement (112) formé par au moins un élément de stabilité est situé entre la semelle inférieure (141) et la semelle supérieure (142).

2. Lame de patin (1) selon la revendication 1, dans lequel l'élément de stabilité est constitué d'une cloison (1121) et/ou d'entretoises (111).

3. Lame de patin (1) selon l'une des revendications précédentes, dans lequel la cloison (1121) est une cloison parallèle au plan (1121).

4. Lame de patin (1) selon l'une des revendications 2 ou 3, dans lequel la première surface latérale (1S) et la deuxième surface latérale (25) du cadre en acier (11) sont arrangées parallèlement l'une à l'autre et définissent respectivement un premier et un deuxième plans latéraux, la cloison (1121) étant arrangée parallèlement entre le premier et le deuxième plans latéraux et le au moins un évidement (112) formé par la cloison (1121) se trouvant respectivement entre le premier et/ou le deuxième plan latéral et la cloison (1121), la distance respective entre le premier plan latéral et la cloison (1112) et/ou le deuxième plan latéral et la cloison (1112) définit la profondeur transversale du au moins un évidement (112), la profondeur transversale étant de préférence une profondeur transversale équidistante.

5. Lame de patin (1) selon l'une des revendications précédentes, dans lequel le au moins un évidement (112) des premier et deuxième plans latéraux sont des évidements (112) symétriques l'un par rapport à l'autre.

6. Lame de patin (1) selon l'une des revendications 2 à 5, dans lequel une entretoise (111) est arrangée entre la section avant (161) et la section centrale (162) et une autre entretoise (111) est arrangée entre la section centrale (162) et la section arrière (163).

7. Lame de patin (1) selon l'une des revendications précédentes, dans laquelle des moyens de liaison de forme d'évidement sont arrangés sur le cadre en acier (11).

8. Lame de patin (1) selon l'une des revendications précédentes, dans lequel le au moins un élément d'insertion (12) remplit complètement le au moins un évidement (112).

9. Lame de patin (1) selon l'une des revendications précédentes, dans lequel le au moins un élément d'insertion (12) est aligné dans un plan avec le premier plan latéral et/ou le deuxième plan latéral.

10. Lame de patin (1) selon l'une des revendications précédentes, dans laquelle le au moins un élément d'insertion (12) comprend des moyens de liaison de forme d'insertion et correspond par liaison de forme aux moyens de liaison de forme d'évidement.

11. Lame de patin (1) selon l'une des revendications précédentes, dans lequel le cadre en acier (11) est pourvu de fraisages sur la face supérieure (1421) du cadre en acier.

12. Lame de patin (1) selon l'une des revendications précédentes, dans lequel les évidements (112) occupent une surface d'évidement comprise entre 20 % et 80 % par rapport à la surface totale de la lame de patin (1).

13. Procédé de fabrication d'une lame de patin à glace (1) selon l'une des revendications précédentes, comprenant:
a. Fourniture d'un cadre en acier (11) qui comprend une longueur de lame (16), une épaisseur de lame (15) et une hauteur de la lame (14), au moins un évidement (112) formé par l'élément de stabilité étant situé dans lequel se trouvent la semelle inférieure (141) et la semelle supérieure (142) du cadre en acier (11),
b. montage optionnel des moyens de liaison de forme de l'évidement,
c. montage optionnel des fraisages sur la face supérieure (1421) du cadre en acier,
d. insertion d'éléments d'insertion (12) dans les évidements (112).

14. Procédé selon la revendication 13, dans lequel les éléments d'insertion (12) sont introduits sous pression dans les évidements (112) à l'aide d'un procédé de moulage par injection.

15. Procédé selon la revendication 13, dans lequel les éléments d'insertion (12) sont insérés dans les évidements (112) par une liaison matérielle à l'aide d'un procédé de collage et/ou sont pressés dans les évidements (112) par une liaison frictionnelle.
